# FASCICULE DE BREVET EUROPEEN

(11) **EP 2 132 509 B1**
(45) Date de publication et mention de la délivrance du brevet: **27.06.2018**
(21) Numéro de dépôt: 08762127.2
(22) Date de dépôt: 20.02.2008
(51) Int. Cl.: F25J 3/04

(54) **PROCÉDÉ ET APPAREIL DE SÉPARATION D'AIR PAR DISTILLATION CRYOGÉNIQUE**
VERFAHREN UND VORRICHTUNG ZUR TRENNUNG VON LUFT DURCH KRYOGENE DESTILLATION
METHOD AND DEVICE FOR SEPARATING AIR BY CRYOGENIC DISTILLATION

(30) Priorité: 12.03.2007 FR 0753767; 26.06.2007 FR 0756022
(43) Date de publication de la demande: 16.12.2009
(73) Titulaire: L'AIR LIQUIDE, Société Anonyme pour l'Etude et l'Exploitation des Procédés Georges Claude, 75007 Paris (FR)
(72) Inventeur: CAVAGNE, Patrice, F-94170 Le Perreux sur Marne (FR); GUILLARD, Alain, F-75016 Paris (FR); PONTONE, Xavier, Calgary Alberta, T2T6C1 (CA); VALLIER, Delphine, 27600 Saint Pierre la Garenne (FR)
(74) Mandataire: Mercey, Fiona Susan
(86) Numéro de dépôt international: PCT/FR2008/050280
(87) Numéro de publication internationale: WO 2008/110732

(56) Documents cités:
- EP-A- 0 870 524
- DE-A1- 2 633 272
- FR-A- 2 780 147
- JP-A- 2004 251 569
- US-A- 5 966 967
- US-A- 6 134 915
- "AIR TRANSPORTABLE OXYGEN: NITROGEN PLANT TYPE AT-70" PUBLICATION BOC CRYOPLANTS, BOC CRYOPLANTS ENGINEERING CENTRE, GUILDFORD, GB, septembre 1991 (1991-09), pages 1-5, XP001223906

## Description

L'invention est relative à un procédé et à un appareil pour distillation d'air par distillation cryogénique. En particulier, elle concerne un appareil utilisant une double colonne de séparation d'air comprenant une colonne moyenne pression et une colonne basse pression, reliées thermiquement entre elles par un rebouilleur-condenseur.

EP-A-1078212 décrit un appareil où un échangeur de chaleur est positionné en dessous de la colonne basse pression, celle-ci étant placée à côté de la colonne moyenne pression.

US-A-5966967 décrit un appareil selon le préambule de la revendication 1.

Selon la présente invention, il est prévu un appareil selon la revendication 1.

Le sous-refroidisseur et le deuxième élément de forme allongée peuvent être placés dans un paquet dont la longueur ne dépasse pas 35 mètres, voire 30 mètres.

Cette configuration permet d'occuper au mieux le volume de la boîte froide en :
- équilibrant les hauteurs des deux sections de colonnes,
- plaçant le sous-refroidisseur intelligemment pour optimiser la section de la boîte froide,
- laissant la colonne moyenne pression au sol permettant une alimentation de l'air diphasique en charge sur la colonne,
- assurant une bonne mise en charge du liquide sur la pompe de remontée de liquide,
- permettant d'avoir une boîte froide incluant tronçon parallèle et minaret d'une hauteur inférieure à 35m, voire 30m tout en utilisant des garnissages structurés ondulés-croisés.

L'invention sera décrite en plus de détails en se référant au dessin qui montre un appareil de séparation d'air selon l'invention.

Un appareil de séparation d'air comprend un premier élément de forme allongée A et un deuxième élément de forme allongée B. Le premier élément de forme allongée A comprend la colonne moyenne pression 1 d'une double colonne surmonté d'un rebouilleur condenseur 5. Au-dessus de ce rebouilleur se trouve une colonne auxiliaire contenant quelques plateaux théoriques de garnissages structurés ondulés-croisés, constituant la partie inférieure 2 de la colonne basse pression.

Le deuxième élément de forme allongée B est composé du restant de la colonne basse pression 3 contenant également des garnissages structurés ondulé-croisés.

En dessous du deuxième élément se trouve un sous-refroidisseur 6.

L'appareil comprend des moyens 11 pour envoyer de l'air comprimé épuré et refroidi dans la ligne d'échange principale, à la colonne moyenne pression. De l'azote de la tête de la colonne est envoyé au rebouilleur 5 où il se condense.

De l'oxygène gazeux 17 est soutiré en cuve de la colonne auxiliaire.

De la tête de la colonne auxiliaire, un gaz 15 enrichi en oxygène est soutiré et envoyé en cuve de la colonne 3. Un liquide de cuve 13 de la colonne 3 est envoyé en tête de la colonne auxiliaire 2 après avoir été pressurisé dans une pompe P.

Le premier élément de forme allongée est posé au niveau du sol. Le deuxième élément de forme allongée est surélevé au moyen d'un châssis métallique, ce châssis étant lui même posé au niveau du sol. Ce châssis servant par la même occasion de support au sous-refroidisseur. La pompe P est également disposée au niveau du sol.

De cette manière, les têtes de la colonne auxiliaire 2 et du deuxième élément de forme allongée se trouvent substantiellement au même niveau.

Dans le sous-refroidisseur, du liquide riche de la cuve de la colonne moyenne pression se refroidit avant d'être envoyé au deuxième élément de forme allongée. De même, un ou plusieurs liquides enrichis en azote provenant de la tête de la colonne moyenne pression s'y refroidit avant d'être envoyé(s) en tête du deuxième élément de forme allongée.

Au moins un gaz de tête du deuxième élément de forme allongée se réchauffe dans le sous-refroidisseur avant d'être envoyé à la ligne d'échange principale.

## Revendications

1. Appareil de séparation d'air comprenant une ligne d'échange principale, un premier élément de forme allongée (A) comprenant la colonne moyenne pression (1) d'une double colonne, surmontée d'un rebouilleur-condenseur (5) et d'une colonne auxiliaire (2) contenant au moins un plateau théorique constituant la partie inférieure de la colonne basse pression, un deuxième élément (B) de forme allongée constituant le restant de la colonne basse pression, des moyens (11) pour envoyer de l'air de la ligne d'échange principale à la colonne moyenne pression, des moyens pour envoyer un gaz de tête de la colonne moyenne pression au rebouilleur-condenseur, des moyens pour envoyer le gaz de tête condensé du rebouilleur à la colonne moyenne pression, des moyens pour envoyer un gaz de tête (15) de la colonne auxiliaire à la cuve du deuxième élément de forme allongée, des moyens pour envoyer un liquide de cuve (13) du deuxième élément de forme allongée en tête de la colonne auxiliaire, un sous-refroidisseur (6), des moyens pour envoyer un liquide de cuve de la colonne moyenne pression au sous-refroidisseur et ensuite au deuxième élément de forme allongée, des moyens pour envoyer un liquide de la tête de la colonne moyenne pression au sous-refroidisseur et ensuite au deuxième élément de forme allongée et des moyens pour envoyer un gaz de tête du deuxième élément de forme allongée au sous-refroidisseur,
**caractérisé en ce que**
le sous-refroidisseur est placé en dessous du premier ou du deuxième élément de forme allongée et la tête de la colonne auxiliaire et la tête du deuxième élément de forme allongée se trouvant substantiellement au même niveau.

2. Appareil selon la revendication 1 dans lequel le sous-refroidisseur (6) et le deuxième élément de forme allongée (B) sont placés dans un paquet dont la longueur ne dépasse pas 35 mètres, voire 30 mètres.

## Patentansprüche

1. Luftzerlegungsvorrichtung, umfassend eine Hauptaustauschleitung, ein erstes Element von länglicher Form (A), das die Mitteldruckkolonne (1) einer Doppelkolonne umfasst, überragt von einem Nachverdampfer-Kondensator (5) und einer Hilfskolonne (2), welche mindestens einen theoretischen Boden enthält, der den unteren Teil der Niederdruckkolonne darstellt, ein zweites Element (B) von länglicher Form, das den Rest der Niederdruckkolonne darstellt, Mittel (11), um Luft aus der Hauptaustauschleitung zur Mitteldruckkolonne zu leiten, Mittel, um ein Kopfgas aus der Mitteldruckkolonne zum Nachverdampfer-Kondensator zu leiten, Mittel, um das kondensierte Kopfgas aus dem Nachverdampfer zur Mitteldruckkolonne zu leiten, Mittel, um das Kopfgas (15) aus der Hilfskolonne zum Sumpf des zweiten Elements von länglicher Form zu leiten, Mittel, um eine Sumpfflüssigkeit (13) aus dem zweiten Element von länglicher Form in den Kopf der Hilfskolonne zu leiten, einen Unterkühler (6), Mittel, um eine Sumpfflüssigkeit aus der Mitteldruckkolonne zum Unterkühler und anschließend zum zweiten Element von länglicher Form zu leiten, Mittel, um eine Flüssigkeit aus dem Kopf der Mitteldruckkolonne zum Unterkühler und anschließend zum zweiten Element von länglicher Form zu leiten, und Mittel, um ein Kopfgas aus dem zweiten Element von länglicher Form zum Unterkühler zu leiten,**dadurch gekennzeichnet, dass** der Unterkühler unter dem ersten oder dem zweiten Element von länglicher Form platziert ist, und der Kopf der Hilfskolonne und der Kopf des zweiten Elements von länglicher Form sich im Wesentlichen auf demselben Niveau befinden.

2. Vorrichtung nach Anspruch 1, wobei der Unterkühler (6) und das zweite Element von länglicher Form (B) in einem Paket platziert sind, dessen Länge 35 Meter, bzw. 30 Meter nicht übersteigt.

## Claims

1. Air separation device comprising a main exchange line, a first element of elongated form (A) comprising the medium-pressure column (1) of a double column, placed above a condensing reboiler (5) and an auxiliary column (2) containing at least one theoretical plate constituting the lower part of the low-pressure column, a second element (B) of elongated form constituting the remainder of the low-pressure column, means (11) for sending air from the main exchange line to the medium-pressure column, means for sending a gas from the top of the medium-pressure column to the condensing reboiler, means for sending the condensed gas from the top of the reboiler to the medium-pressure column, means for sending a gas from the top (15) of the auxiliary column to the sump of the second element of elongated form, means for sending a sump liquid (13) from the second element of elongated form to the top of the auxiliary column, a sub-cooler (6), means for sending a sump liquid from the medium-pressure column to the sub-cooler and then to the second element of elongated form, means for sending a liquid from the top of the medium-pressure column to the sub-cooler and then to the second element of elongated form and means for sending a gas from the top from the second element of elongated form to the sub-cooler, **characterised in that** the sub-cooler is placed below the first or the second element of elongated form and the top of the auxiliary column and the top of the second element of elongated form being found substantially at the same level.

2. Device according to claim 1, wherein the sub-cooler (6) and the second element of elongated form (B) are placed in a packet of which the length does not exceed 35 metres, even 30 metres.
